# EUROPÄISCHE PATENTSCHRIFT

(11) **EP 0 845 639 B1**
(45) Veröffentlichungstag und Bekanntmachung des Hinweises auf die Patenterteilung: **01.10.2003**
(21) Anmeldenummer: 97810817.3
(22) Anmeldetag: 31.10.1997
(51) Int. Cl.: F23R 3/42, F23R 3/16

(54) **Brennkammer und Verfahren zu deren Betrieb**
Combustor and method of operation
Chambre de combustion et méthode d'exploitation

(30) Priorität: 29.11.1996 DE 19649486
(43) Veröffentlichungstag der Anmeldung: 03.06.1998
(73) Patentinhaber: ALSTOM (Switzerland) Ltd, 5401 Baden (CH)
(72) Erfinder: Paschereit, Oliver Christian, Dr., 5400 Baden (CH); Polifke, Wolfgang, Dr., 5200 Windisch (CH); Sattelmayer, Thomas, Dr., 5318 Mandach (CH)
(74) Vertreter: Dimper, Dieter

(56) Entgegenhaltungen:
- EP-A- 0 353 192
- GB-A- 812 201
- GB-A- 818 634
- US-A- 4 413 477
- US-A- 5 309 718

## Beschreibung

### Technisches Gebiet

Die vorliegende Erfindung betrifft eine Brennkammer gemäss Oberbegriff des Anspruchs 1. Siebetrifft weiterhin ein Verfahren zum Betrieb einer solchen Brennkammer.

### Stand der Technik

Die Wärmefreisetzung beim Betrieb von Brennkammern, insbesondere bei Vormischverbrennungen, verursacht Druckpulsationen, deren Schädlichkeit dem Fachmann bestens bekannt ist. Hiergegen sind bereits verschiedene Vorschläge bekanntgeworden, welche dahin zielen, die Reflexion von durch die Wärmefreisetzung verursachten Druckpulsationen an den Brennkammerenden zu verhindern. In diesem Zusammenhang werden oft Helmholtz-Resonatoren eingesetzt.

Obwohl Helmholtz-Resonatoren an sich eine signifikante Verminderung von Druckpulsationen bei Schwingungen nahe der Auslegungsfrequenz bewirken, darf nicht verkannt werden, dass neben dem Nachteil der dafür notwendigen Platzverhältnisse für eine solche Einrichtung auch die Wirkung auf die Umgebung der Auslegungsfrequenz beschränkt ist.

Insbesondere bei kompakten Ringbrennkammern ist eine solche Einrichtung aus Platzgründen schwer einsetzbar, so dass taugliche Massnahmen zur Verhinderung von thermodynamischen Schwingungen bei Brennkammern der neueren Generation nach wie vor fehlen, resp. noch nicht in tauglicher Form vorgeschlagen worden sind.

Aus GB 818 634 A ist eine Brennkammer mit einer ersten und einer zweiten Stufe bekannt sowie einer zwischengeordneten Querschnittsverengung; dies alleine vermag das der Enfindung zugrundeliegende Problem nicht zu lösen.

### Darstellung der Erfindung

Hier will die Erfindung Abhilfe schaffen. Der Erfindung, wie sie in den Ansprüchen gekennzeichnet ist, liegt die Aufgabe zugrunde, bei einer Brennkammer der eingangs genannten Art eine Ausgestaltung und ein Betriebsverfahren vorzuschlagen, welche die Reflexion von Druckpulsationen am Brennkammerende minimiert.

Der wesentliche Vorteil der Erfindung ist darin zu sehen, dass durch die reflexionsarme Ausgestaltung des Brennkammerendes die Rückkopplung der Druckpulsationen auf den Brenner, welche zu erneuten Schwankungen in der Wärmefreisetzung und damit Druckpulsationern führen können, unterbunden wird.

Der Grundgedanke der Erfindung basiert auf der Idee, dass niederfrequente Schwingungen signifikant absorbiert werden, wenn sie durch eine Düse mit anschliessendem Freistrahl transmittiert werden.

Aus akustischen Gründen ergibt die Umsetzung des Grundgedankes der Erfindung eine Brennkammer mit zwei in Strömungsrichtung nachgeschalteten Stufen. Am Kopf der ersten Stufe sind Brenner angeordnet, die an sich von beliebiger Bauform sein können. Im Zuge der Tatsache, dass Brennkammern der neueren Generation zur Minimierung der Schadstoff-Emissionen vorzugsweise mit einer Vormischverbrennung betrieben werden, sind hier für die weitere Betrachtung Vormischbrenner zugrundegelegt. Brennstoff und Verbrennungsluft reagieren innerhalb der ersten Stufe miteinander. Die Grösse dieser ersten Stufe muss so zugrundegelegt. Brennstoff und Verbrennungsluft reagieren innerhalb der ersten Stufe miteinander. Die Grösse dieser ersten Stufe muss so dimensioniert sein, dass vor Erreichen deren Ausgang in Strömungsrichtung die Wärme aus dem Verbrennungsprozess weitgehend freigesetzt ist. Der CO-Ausbrand muss dagegen nicht abgeschlossen sein. Die Reaktionsprodukte aus der Verbrennung innerhalb der ersten Stufe durchströmen dann deren Ausgang, welcher erfindungsgemäss nach den nachfolgenden geschilderten Kriterien ausgelegt ist, und gelangen dann in die zweite Stufe, welche als Ausbrandzone operiert. Diese muss ihrerseits so dimensioniert sein, dass der CO-Gehalt auf den Wunschwert abfällt, bevor die Arbeitsgase dann die Leitund Laufschaufeln einer nachgeschalteten Turbine beaufschlagen.

Erfindungsgemäss wird der Uebergang, bei einer aus zwei Stufen bestehenden Brennkammer, zwischen der ersten und zweiten Stufe mit einer Querschnittsverengung gebildet, bei welcher die niederfrequenten Schwingungen absorbiert werden, indem diese durch die genannte Verengung, die als Düsenkontraktion ausgebildet ist, mit anschliessendem Freistrahl transmittiert werden. Somit wird die akustische Energie in die Energie der fluktuierenden Wirbelstärke am Düsenaustritt überführt. Diese Energie wird schliesslich in Wärme dissipiert.

Wird die Brennkammer durch mehr als zwei sequentiell geschaltete Stufen gebildet, so sind die jeweiligen Uebergänge der einzelnen Stufen hinsichtlich der Querschnittsverengung resp. Düsenkontraktion nach den hier für zwei Stufen festgelegten Grundsätzen auszulegen.

Ein weiterer wesentlicher Vorteil bei der Umsetzung der Erfindung ist darin zu sehen, dass die Konfiguration der Querschnittsverengung resp. Düsenkontraktion entsprechend den vorgegebenen Brennkammerverhältnissen immer zu einer minimalen Reflektion angepasst werden kann, ohne damit die Auslegung der Brennkammer zu. verändern. Diese endseitige Kontraktion der ersten Stufe wird vorzugsweise als Düse mit minimalen Druckverlustbeiwert ausgelegt.

Vorteilhafte und zweckmässige Weiterbildungen der erfindungsgemässen Aufgabenlösung sind in den weiteren abhängigen Ansprüchen gekennzeichnet.

Im folgenden wird anhand der Zeichnung ein Ausführungsbeispiel der Erfindung näher erläutert. Alle für das unmittelbare Verständnis der Erfindung nicht erforderlichen Elemente sind fortgelassen. Die Strömungsrichtung der Medien ist mit Pfeilen angegeben.

### Kurze Beschreibung der Zeichnung

Die einzige Figur zeigt eine als Ringbrennkammer konzipierte Brennkammer, die aus zwei Stufen besteht, wobei intermediär zwischen den beiden eine Düsenkontraktion wirkt.

### Wege zur Ausführung der Erfindung, gewerbliche Verwendbarkeit

Die Figur zeigt, wie dies aus der Wellenachse 60 und Drehbewegung 61 des nicht näher gezeigten Rotors hervorgeht, dass es sich vorliegend um eine Ringbrennkammer handelt, welche im wesentlichen die Form eines zusammenhängenden annularen oder quasi-annularen Zylinders aufweist. Darüber hinaus kann eine solche Brennkammer auch aus einer Anzahl axial, quasi-axial oder Schraubenförmig angeordneter und einzeln in sich abgeschlossener Brennraume bestehen. An sich kann die Brennkammer auch aus einem einzigen Rohr bestehen. Die in der Figur gezeigte Ringbrennkammer besteht aus einer ersten Stufe 20 und einer zweiten nachgeschalteten Stufe 40. Intermediär zwischen den beiden Stufen 20, 40 wirkt eine Querschnittsverengung 30, auf welche weiter unten noch näher eingegangen wird. Die erste Stufe 20 weist zunächst kopfseitig eine Anzahl in Umfangsrichtung nebeneinander angeordneter Vormischbrenner 10 auf, deren Ausgestaltung und Funktion aus EP-0 321 809 B1 hervorgeht. Ein weiterer Vormischbrenner, der ebenfalls prädestiniert ist, hier zum Einsatz zu gelangen, geht aus EP-0 704 657 A2 hervor. Die stattfindende Gemischbildung im Brenner 10 zwischen einem Luftstrom 12 und einem Brennstoff 10 bildet jenes Verbrennungsgemisch, das in der ersten Stufe 20 zu Heissgasen 21 verbrannt wird. Nach Durchströmung der bereits genannten Querschnittsverengung 30 strömen die Heissgase 21 dann in die zweite Stufe 40, in welcher der endgültige Ausbrand stattfindet, bevor die dort gebildete Arbeitsgase 41 schliesslich eine nachgeschaltete Turbine 50 beaufschlagen.

Die Gestaltung der Querschnittsverengung 30 ist durch den erlaubten Druckverlustbeiwert und die Anforderungen an das Strömungsfeld definiert. Möglich sind eine Düsenform mit minimiertem Druckverlustbeiwert oder eine Blende mit einem oder mehreren Löchern. Entscheidend für die Ausgestaltung der Querschnittsverengung 30 ist indessen das Flächenverhältnis der Kontraktion in Strömungsrichtung. Eine minimale Reflexion wird erreicht, wenn die Machzahl am Austritt 31 der Querschnittsverengung 30 gleich dem Flächenverhältnis der Querschnittsverengung 30 ist, wobei dieses Flächenverhältnis aus dem Quotient zwischen Austrittsfläche A2 dividiert durch die Eintrittsfläche A1 der Querschnittsverengung 30 ermittelt wird. Durch diese Vorgabe wird bei einem ausreichenden Verlauf der Düsenkontraktion eine minimale Reflexion erreicht, d.h., die dort auftretende akustische Energie wird in die Energie der fluktuierenden Wirbelstärke am Austritt 31 der Querschnittsverengung 30 überführt, wobei diese Energie schliesslich in Wärme dissipiert. Allein durch diese geometrische Ausgestaltung der Querschnittsverengung 30 ergibt eine Impedanz $\frac{\text{z}}{\text{ρc}}$ = 1, welche ein typisches reflexionsfreies Ende am Austritt 31 der Querschnittsverengung 30 induziert. Typische Werte für die Aufenthaltszeiten der Heissgase 21, 41 betragen für die erste Stufe 5-20 ms, für die zweite Stufe 10-50 ms.

### Bezugszeichenliste

- 10: Vormischbrenner
- 11: Brennstoff
- 12: Luftstrom
- 20: Erste Stufe
- 21: Heissgase
- 30: Querschnittsverengung
- 31: Austritt der Querschnittsverengung
- 40: Zweite Stufe
- 41: Arbeitsgase
- 50: Turbine
- 60: Wellenachse des Rotors
- 61: Drehbewegung
- A1: Eintrittsfläche der Düsenkontraktion
- A2: Austrittsfläche der Düsenkontraktion
- L: Axiale Länge der Düsenkontraktion

## Patentansprüche

1. Brennkammer, welche eine erste Stufe (20)und mindestens eine nachgeschaltete zweiten Stufe (40), aufweist, **dadurch gekennzeichnet, dass** die Brennkammer beim Übergang von der ersten zur nachgeschalteten zweiten Stufe eine stetige Querschnittsverengung und eine sich daran anschliessende unstetige Querschnittserweiterung (31) aufweist.

2. Brennkammer nach Anspruch 1, **dadurch gekennzeichnet, dass** die axiale Länge (L) der Querschnittsverengung (30) grösser als 5% des Durchmessers an der Eintrittsfläche (A1) ist.

3. Brennkammer nach Anspruch 1, **dadurch gekennzeichnet, dass** die Brennkammer eine Ringbrennkammer ist.

4. Brennkammer nach Anspruch 1, **dadurch gekennzeichnet, dass** die Querschnittsverengung (30) eine konvergente Düse ist.

5. Verfahren zum Betrieb einer Gasturbinen-Brennkammer, bei dem einer ersten Stufe (20) der Brennkammer nach Anspruch 1 ein Luftstrom (12) und ein Brennstoff (11) zugeführt wird, aus dem Luftstrom und dem Brennstoff ein Verbrennungsgemisch gebildet wird, welches innerhalb der ersten Stufe zu Heissgasen (21) verbrannt wird, welche Heissgase durch die Querschnittsverengung (30) in die zweite Stufe (40)der Brennkammer einströmen, **dadurch gekennzeichnet, dass** zur Erreichung einer minimalen Reflexion die Machzahl der Heissgasströmung am Austritt (31) der Querschnittsverengung gleich dem Flächenverhältnis der Querschnittsverengung ist, welches Flächenverhältnis als der Quotient zwischen Austrittsfläche (A2) und Eintrittsfläche (A1) der Querschnittsverengung definiert ist.

## Claims

1. Combustion chamber, which has a first stage (20) and at least one downstream second stage (40), **characterized in that** the combustion chamber has a continuous cross-sectional constriction in the transition from the first to the downstream second stage and a non-continuous cross-sectional projection (31) which adjoins the said cross-sectional constriction.

2. Combustion chamber according to Claim 1, **characterized in that** the axial length (L) of the cross-sectional constriction (30) is greater than 5% of the diameter at the inlet area (A1).

3. Combustion chamber according to Claim 1, **characterized in that** the combustion chamber is an annular combustion chamber.

4. Combustion chamber according to Claim 1, **characterized in that** the cross-sectional constriction (30) is a convergent nozzle.

5. Method of operating a gas-turbine combustion chamber, in which an air flow (12) and a fuel (11) are fed to a first stage (20) of the combustion chamber according to Claim 1, a combustion mixture is formed from the air flow and the fuel and is burned inside the first stage to form hot gases (21), which flow through the cross-sectional constriction (30) into the second stage (40) of the combustion chamber, **characterized in that**, to achieve minimum reflection, the Mach number of the hot-gas flow at the outlet (31) of the cross-sectional constriction is equal to the area ratio of the cross-sectional constriction, which area ratio is defined as the quotient between outlet area (A2) and inlet area (A1) of the cross-sectional restriction.

## Revendications

1. Chambre de combustion, présentant un premier étage (20) et au moins un deuxième étage (40) monté derrière, **caractérisée en ce que** la chambre de combustion, lors du passage du premier au deuxième étage monté derrière, présente un rétrécissement de section transversale régulier et un élargissement de section transversale (31) irrégulier s'y raccordant.

2. Chambre de combustion selon la revendication 1, **caractérisée en ce que** la longueur axiale (L) du rétrécissement de section transversale (30) est supérieure à 5% du diamètre au niveau de la surface d'entrée (A1).

3. Chambre de combustion selon la revendication 1, - **caractérisée en ce que** la chambre de combustion est une chambre de combustion annulaire.

4. Chambre de combustion selon la revendication 1, **caractérisée en ce que** le rétrécissement de section transversale (30) est une buse convergente.

5. Procédé pour faire fonctionner une chambre de combustion de turbine à gaz, dans lequel on achemine au premier étage (20) de la chambre de combustion selon la revendication 1 un courant d'air (12) et un combustible (11), un mélange comburant est formé à partir du courant d'air et du combustible et est brûlé à l'intérieur du premier étage pour donner des gaz chauds (21), lesquels gaz chauds s'écoulent à travers le rétrécissement de section transversale (30) dans le deuxième étage (40) de la chambre de combustion, **caractérisé en ce que** pour l'obtention d'une réflexion minimale, le nombre de Mach de l'écoulement des gaz chauds est égal à la sortie (31) du rétrécissement de section transversale au rapport de surfaces du rétrécissement de section transversale, lequel rapport des surfaces est défini comme le quotient de la surface de sortie (A2) et de la surface d'entrée (A1) du rétrécissement de section transversale.
